# EUROPÄISCHE PATENTSCHRIFT

(11) **EP 0 609 476 B1**
(45) Veröffentlichungstag und Bekanntmachung des Hinweises auf die Patenterteilung: **10.05.1995**
(21) Anmeldenummer: 93101787.5
(22) Anmeldetag: 05.02.1993
(51) Int. Cl.: D06F 57/08

(54) **Zusammenklappbarer Trockenständer**
Collapsible drying stand
Séchoir répliable

(43) Veröffentlichungstag der Anmeldung: 10.08.1994
(73) Patentinhaber: LEIFHEIT Aktiengesellschaft, D-56377 Nassau (DE)
(72) Erfinder: Ohm, Heinz Josef, W-6250 Limburg 9 (DE)

(56) Entgegenhaltungen:
- EP-A- 0 043 474
- EP-A- 0 445 082
- CH-A- 581 271
- FR-A- 2 575 530

## Beschreibung

Die Erfindung betrifft einen zusammenklappbaren Trockenständer entsprechend dem Oberbegriff des Anspruchs 1.

Bekannte Trockenständer (EP-A-0 043 474) haben einen Wäscheträger, der aus zwei Querstäben und dazwischen verschweißten Längsstäben (Gitterstäben) aus dünnem Rundmaterial besteht und an dem die Standbeine durch Scharniere befestigt sind. Derartige Trockenständer sind in der Herstellung verhältnismäßig aufwendig.

Aufgabe der Erfindung ist es, einen Trockenständer der gattungsgemäßen Art zu schaffen, der mit wesentlich geringerem Aufwand und daher besonders kostengünstig hergestellt werden kann, jedoch trotzdem eine große Stabilität aufweist.

Diese Aufgabe wird erfindungsgemäß durch die im Kennzeichen des Anspruchs 1 angegebenen Merkmale gelöst.

Bei dem erfindungsgemäßen Trockenständer können die Querholme des Wäscheträgers mit relativ kleinen und daher billigen Druckguß-Werkzeugen hergestellt werden. Der Zusammenbau gestaltet sich äußerst einfach, da vorzugsweise ausschließlich Steckverbindungen zwischen dem Querholmen und den Längsholmen, den Standbeinen und den Gitterstäben bestehen.

Vorteilhafte Weiterbildungen der Erfindung ergeben sich aus den Unteransprüchen.

Um die Kapazität des Trockenständers zu erhöhen, können auf dem Wäscheträger zusätzliche Trockengitter gemäß Anspruch 10 seitlich herausziehbar oder gemäß Anspruch 13 längverschiebbar vorgesehen werden. Gegenüber bekannten Vorschlägen, bei denen seitlich herausklappbare Zusatzwäscheträger vorgesehen sind, kann bei dem erfindungsgemäßen Vorschlag auf Scharniere und deren Befestigung verzichtet werden.

Einige Ausführungsbeispiele der Erfindung werden im folgenden unter Bezugnahme auf die Zeichnungen beschrieben. Es zeigt:
- Fig. 1: eine perspektivische Ansicht eines Trockenständers entsprechend einem ersten Ausführungsbeispiel,
- Fig. 2: eine perspektivische Teilansicht des Trockenständers von Fig. 1,
- Fig. 3: eine Einzelheit des Trockenständers von Fig. 1,
- Fig. 4: eine perspektivische Ansicht eines Trockenständers entsprechend einem zweiten Ausführungsbeispiel mit seitlich herausziehbaren zusätzlichen Trockengittern,,
- Fig. 5: eine perspektivische Teilansicht des Trockenständers von Fig. 4,
- Fig. 6: einen Schnitt entlang Linie 6-6 in Fig. 5,
- Fig. 7: eine perspektivische Ansicht eines Trockenständers entsprechend einem dritten Ausführungsbeispiel mit in Längsrichtung herausziehbaren zusätzlichen Trockengittern,
- Fig. 8: den Trockenständer von Fig. 7, wobei die zusätzlichen Trockengitter herausgezogen sind, und
- Fig. 9: einen Teil-Längsschnitt des in Fig. 8 rechten Querholmes des Wäscheträgers und des diesem benachbarten inneren Querholmes eines zusätzlichen Trockengitters.

Es sei zunächst auf Fig. 1 bis 3 bezuggenommen, in denen ein Trockenständer mit einem Wäscheträger 1 dargestellt ist, der aus Querholmen 2 und Längsholmen 3 und zwischen den Querholmen 2 angeordneten Gitterstäben 4 besteht. Jeder Querholm 2 ist von einem einstückigen Kunststofff-Spritzgußteil gebildet und er weist an jedem Ende einen sich in Richtung auf den anderen Querholm erstreckenden Fortsatz 5 auf, der mit einem zylindrischen Sackloch 6 versehen ist, in den ein Ende eines aus einem Metallrohr bestehenden Längsholmes 3 eingesteckt ist. Von jedem Fortsatz 5 erstreckt sich ein Ansatz 7 nach unten, der eine zum anderen Querholm hin offene Rinne 8 zur Aufnahme des oberen Endes eines Standbeines 9 aufweist. Das Standbein 9 ist in dem Ansatz 7 durch einen Stift 10 schwenkbar gelagert. Die Standbeine 9 bestehen aus Metallrohren mit kreisförmigem Querschnitt, und die Rinnen haben einen entsprechenden teilkreisförmigen Querschnitt, wobei der Abstand zwischen den Längskanten 11 der Rinne 8 etwas kleiner ist als der Durchmesser des Standbeines 9, so daß das Standbein unter elastischer Verformung der Längskanten 11 in die Rinne 8 einschnappen kann und so fest, aber lösbar im dargestellten ausgeklappten Zustand gehalten wird. Im Ausführungsbeispiel sind die unteren Enden der an einem gemeinsamen Querholm 2 angebrachten Standbeine 9 durch einen Steg 12 und aufgesteckte Kunststoff-Eckstücke 13 miteinander verbunden. Um die Standbeine möglichst platzsparend zusammenklappen zu können, ist der Abstand der unteren Enden der an einem Querholm 2 angebrachten Standbeine 9 voneinander kleiner als der Abstand der oberen Enden dieser Standbeine voneinander. Zur Erhöhung der Stabilität der Lagerung der Standbeine 9 erstreckt sich von jedem Ansatz 7 eine Stütze 14 zu dem betreffenden Ende des Querholmes 2. Die Fortsätze 5, die Ansätze 7 und die Stützen 14 sind mit dem Querholm 2 einstückig.

Die Gitterstäbe 4 sind vorzugsweise hohl und von kunststoffummantelten Metallrohren oder gegebenenfalls von Kunststoffrohren gebildet, die durch eine Steckverbindung mit den Querholmen 2 verbunden sind. Zu diesem Zweck sind die Querholme 2 mit Aufnahmen 15 (Fig. 3) versehen, auf welche die Gitterstäbe 4 aufgesteckt werden. Eine derartige Steckverbindung und eine bevorzugte Ausbildung der Gitterstäbe ist in der DE-PS 36 37 971 dargestellt. Selbstverständlich könnten die Aufnahmen für die Gitterstäbe in den Querholmen auch die Form von Sacklöchern haben, in welche die Gitterstäbe eingesteckt werden, wie dies in Fig. 6 gezeigt ist.

Es ist ersichtlich, daß alle Teile des Trockenständers lediglich durch Steckverbindungen miteinander verbunden sind. Dadurch wird der Zusammenbau beträchtlich vereinfacht.

Bei dem in den Fig. 4 bis 6 dargestellten Trockenständer sind auf dem Wäscheträger 1' zusätzliche Trockengitter 16 seitlich herausziehbar angeordnet. Die zusätzlichen Trockengitter 16 bestehen aus Querholmen 17 und diese verbindenden Gitterstäben 18. Die Gitterstäbe 18 haben den gleichen Abstand voneinander wie die Gitterstäbe 4' des Wäscheträgers 1', so daß sie über diesen zu liegen kommen können und den Gebrauch der Gitterstäbe 4 nicht beeinträchtigen, wenn die Trockengitter 16 ganz oder teilweise eingeschoben sind. Zur Befestigung der Gitterstäbe 18 an den Querhomen 17 sind letztere, wie in Fig. 6 gezeigt, mit Sacklöchern 19 versehen, in welche die Enden der Gitterstäbe 18 eingeschoben sind. In gleicher Weise erfolgt bei diesem Ausführungsbeispiel die Anbringung der Gitterstäbe 4' an den Querholmen 2' des Wäscheträgers. Im übrigen ist der Aufbau des Wäscheträgers 1' weitgehend identisch mit demjenigen des Wäscheträgers 1 von Fig. 1 und 2.

Die Trockengitter 16 sind auf den Querholmen 2' des Wäscheträgers 1' verschiebbar gehalten. Zu diesem Zweck haben die Querholme 2' eine plane Oberseite 20 und eine im spitzen Winkel dazu verlaufende äußere Seitenfläche 21, und die Querholme 17 haben eine auf der genannten Oberseite 20 aufliegende Unterseite 22 und an ihrer Außenseite eine schräg nach unten und innen verlaufende Abkantung 23, welche die Seitenfläche 21 umgreift, wie aus Fig. 6 hervorgeht. Die Trockengitter 16 können unter elastischer Verformung der Abkantungen 23 auf die Querholme 2' des Wäscheträgers 1' aufgeclipst werden. Um zu vermeiden, daß die Trockengitter ganz abgezogen werden können, sind ihre Querholme 17 mit die Querholme 2' des Wäscheträgers teilweise umgreifenden Fortsätzen 24 versehen, die in den äußeren Endstellungen der Trockengitter an den Stützen 7 oder an einem anderen Anschlag an den Querholmen 2' zur Anlage kommen. Wie insbes. aus Fig. 5 ersichtlich, sind im Bereich dieser Fortsätze keine Gitterstäbe 18 vorhanden, da sie keine Aufgabe erfüllen könnten.

Bei dem Ausführungsbeispiel gemäß Fig. 7 bis 9 sind auf dem Wäscheträger 1'' zwei zusätzliche Trockengitter 25 längsverschiebbar angeordnet. Die Trockengitter 25 bestehen jeweils aus zwei Querholmen 26 und 27 und diese verbindenden Gitterstäben 28, die mit den Querholmen durch eine Steckverbindung ähnlich Fig. 6 verbunden sind, wie in Fig. 9 gezeigt. Die Gitterstäbe 28 sind gegenüber den Gitterstäben 4'' des Wäscheträgers 1'' seitlich versetzt und sie erstrecken sich durch öffnungen 29 in den Querholmen 2'' des Wäscheträgers 1''. Die inneren Querholme 27 der Trockengitter 25 sind mit öffnungen 30 versehen, durch welche sich die Gitterstäbe 4'' des Wäscheträgers 1'' erstrecken. Es sind also die Querholme 27 auf den Gitterstäben 4'' und die Gitterstäbe 28 in den Querholmen 2'' geführt, wodurch sich eine sehr stabile Halterung der Trockengitter 25 im herausgezogenen Zustand ergibt. Im eingeschobenen Zustand (Fig. 7) wird durch die nahe beieinanderliegenden Gitterstäbe 4'' und 28 eine nur wenig unterbrochene Auflagefläche gebildet, die beispielsweise für das Trocknen von darauf aufgelegten Wollwaren vorteilhaft ist. Der Aufbau des aus dem Wäscheträger 1'' und den Standbeinen 9 bestehenden Wäschetrockners ist im wesentlichen identisch mit der in den Fig. 1 und 2 gezeigten Ausführung.

## Patentansprüche

1. Zusammenklappbarer Trockenständer mit einem Wäscheträger(1), der aus einem Rahmen mit Quer- und Längsholmen (2 bzw. 3) und zwischen den Querholmen angeordneten Gitterstäben (4) besteht, und mit schwenkbar an dem Wäscheträger angebrachten Standbeinen (9), dadurch gekennzeichnet, daß die Querholme (2) jeweils von einem einstückigen Kunststoff-Spritzgußteil gebildet sind, das an seinen Enden jeweils eine erste Aufnahme (5) zum Einstecken eines Längsholmes (3) und eine zweite Aufnahme (7) zur schwenkbaren Lagerung eines Standbeines (9) aufweist.

2. Trockenständer nach Anspruch 1, dadurch gekennzeichnet, daß die Gitterstäbe (4) auf oder in an die Querholme (2) angeformte Aufnahmen (15) auf- bzw. eingesteckt sind.

3. Trockenständer nach Anspruch 1, dadurch gekennzeichnet, daß jeder Querholm (2) an jedem Ende einen sich in Richtung auf den anderen Querholm erstreckenden Fortsatz (5) aufweist, der mit einer öffnung (6) zum Einstecken eines Längsholmes (3) versehen ist und von dem sich ein Ansatz (7) nach unten erstreckt, in dem ein Standbein (9) schwenkbar gelagert ist.

4. Trockenständer nach Anspruch 3, dadurch gekennzeichnet, daß jeder Ansatz (7) eine zum anderen Querholm hin offene Rinne (8) zur Aufnahme des Endes eines Standbeines (9) aufweist, das durch einen Stift (10) schwenkbar mit dem Ansatz (7) verbunden ist.

5. Trockenständer nach Anspruch 4, dadurch gekennzeichnet, daß die Enden der Standbeine (9) einen kreisförmigen Querschnitt haben und daß die Längskanten (11) der die Enden aufnehmenden Rinnen (8) einen Abstand voneinander haben, der geringfügig kleiner ist als der Durchmesser der Standbeinenden, derart, daß die Standbeine (9) in ihrer ausgeschwenkten Stellung in die Rinnen (8) einschnappen.

6. Trockenständer nach Anspruch 3, dadurch gekennzeichnet, daß sich von einer Stelle nahe des unteren Endes jedes Ansatzes (7) eine Stütze (14) zum betreffenden Ende des Querholmes (2) erstreckt.

7. Trockenständer nach einem der vorhergehenden Ansprüche, dadurch gekennzeichnet, daß die Längsholme (3) und die Standbeine (9) von Metallrohren gebildet sind.

8. Trockenständer nach einem der vorhergehenden Ansprüche, dadurch gekennzeichnet, daß die unteren Enden der an einem Querholm angebrachten Standbeine (9) durch einen Steg (12) miteinander verbunden sind, und daß die unteren Enden einen kleineren Abstand voneinander haben als die oberen Enden.

9. Trockenständer nach einem oder mehreren der vorhergehenden Ansprüche, dadurch gekennzeichnet, daß auf dem Wäscheträger (1') zusätzliche Trockengitter (16) seitlich herausziehbar angeordnet sind.

10. Trockenständer nach Anspruch 9, dadurch gekennzeichnet, daß die zusätzlichen Trockengitter (16) aus Querholmen (17) und diese verbindenden Gitterstäben (18) bestehen, wobei der Abstand zwischen diesen Gitterstäben gleich dem Abstand zwischen den Gitterstäben (4') des Wäscheträgers (1') ist.

11. Wäschetrockner nach Anspruch 10, dadurch gekennzeichnet, daß die Querholme (2') des Wäscheträgers (1') eine plane Oberseite (20) und eine in einem spitzen Winkel dazu verlaufende äußere Seitenfläche (21) haben, und daß die Querholme (17) der Trockengitter (16) eine auf der genannten Oberseite (20) aufliegende Unterseite 22) und an ihrer Außenseite eine schräg nach unten und innen verlaufende Abkantung (23) aufweisen, welche die genannte Seitenfläche (21) umgreift.

12. Trockenständer nach Anspruch 10 oder 11, dadurch gekennzeichnet, daß die Querholme (17) der zusätzlichen Trockengitter (17) mit die Querholme (2') des Wäscheträgers (1') teilweise umgreifenden Fortsätzen (24) versehen sind, welche in den äußeren Endstellungen der Trockengitter an Anschlägen (z.B. den Stützen 7) an den Querholmen (2') des Wäscheträgers (1') zur Anlage kommen.

13. Wäschetrockner nach einem der Ansprüche 1 bis 8, dadurch gekennzeichnet, daß auf dem Wäscheträger (2'') zwei zusätzliche Trockengitter (25) längsverschiebbar angeordnet sind, die jeweils aus zwei Querholmen (26,27) und diese verbindenden Gitterstäben (28) bestehen, wobei die Gitterstäbe (28) der Trockengitter (25) gegenüber den Gitterstäben (4'') des Wäscheträgers (1'') versetzt sind und sich durch öffnungen (29) in den Querholmen (2'') des Wäscheträgers (1'') erstrecken, während die Gitterstäbe (4'') des Wäscheträgers (1'') durch öffnungen (30) in den inneren Querholmen (27) der Trockengitter (25) hindurchgeführt sind.

## Claims

1. Collapsible drying stand having a laundry carrier (1) which comprises a frame with transverse and longitudinal members (2 and 3 respectively) and grid bars (4) arranged between the transverse members, and having legs (9) which are fitted pivotably on the laundry carrier, characterized in that the transverse members (2) are each formed by a single-piece plastic injection moulding which exhibits, at each of its ends, a first receiving means (5) for the plugging-in of a longitudinal member (3) and a secondary receiving means (7) for the pivotable mounting of a leg (9).

2. Drying stand according to Claim 1 characterized in that the grid bars (4) are plugged onto or into receiving means (15) which are integrally formed on the transverse members (2).

3. Drying stand according to Claim 1, characterized in that each transverse member (2) exhibits, at each end, a continuation (5) which extends in the direction of the other transverse member, which is provided with an opening (6) for the plugging-in of a longitudinal member (3) and from which an extension (7), in which a leg (9) is pivotably mounted, extends downwards.

4. Drying stand according to Claim 3, characterized in that each extension (7) exhibits a channel (8) which is open towards the other transverse member and is intended for receiving the end of a leg (9), which is connected pivotably to the extension (7) by a pin (10).

5. Drying stand according to Claim 4, characterized in that the ends of the legs (9) have a circular cross-section, and in that the longitudinal edges (11) of the channels (8) which receive the ends are spaced apart from one another at a distance which is slightly smaller than the diameter of the leg ends, such that, in their pivoted-out position, the legs (9) snap into the channels (8).

6. Drying stand according to Claim 3, characterized in that a support (14) extends from a point in the vicinity of the lower end of each extension (7) to the relevant end of the transverse member (2).

7. Drying stand according to one of the preceding claims, characterized in that the longitudinal members (3) and the legs (9) are formed by metal tubes.

8. Drying stand according to one of the preceding claims, characterized in that the lower ends of the legs (9) fitted on a transverse member are connected to one another by a web (12), and in that the lower ends are spaced apart from one another at a smaller distance than the upper ends.

9. Drying stand according to one or more of the preceding claims, characterized in that additional drying grids (16) are arranged on the laundry carrier (1') such that they can be drawn out laterally.

10. Drying stand according to Claim 9, characterized in that the additional drying grids (16) comprise transverse members (17) and grid bars (18) connecting the same, the distance between said grid bars being equal to the distance between the grid bars (4') of the laundry carrier (1').

11. Laundry dryer according to Claim 10, characterized in that the transverse members (2') of the laundry carrier (1') has a planar upper side (20) and an outer side surface (21) which runs at an acute angle with respect to said upper side, and in that the transverse members (17) of the drying grids (16) exhibits an underside (22), bearing on said upper side (20), and, on their outer side, exhibit an obliquely downwardly and inwardly running bent-off portion (23) which engages around said side surface (21).

12. Drying stand according to Claim 10 or 11, characterized in that the transverse members (17) of the additional drying grids (17) are provided with continuations (24) which partially engage around the transverse members (2') of the laundry carrier (1') and, in the outer end positions of the drying grids, come to butt against stops (e.g. the supports 7) on the transverse members (2') of the laundry carrier (1').

13. Laundry dryer according to one of Claims 1 to 8, characterized in that arranged longitudinally displaceably on the laundry carrier (1'') are two additional drying grids (25) which each comprise two transverse members (26, 27) and grid bars (28) which connect the same, the grid bars (28) of the drying grids (25) being offset with respect to the grid bars (4'') of the laundry carrier (1'') and extending through openings (29) in the transverse members (2'') of the laundry carrier (1''), while the grid bars (4'') of the laundry carrier (1'') are guided through openings (30) in the inner transverse members (27) of the drying grids (25).

## Revendications

1. Séchoir repliable comprenant un support de linge (1) constitué par un cadre formé par des longerons transversaux et longitudinaux (2 ou 3) et des barres de grille (4) disposées entre les longerons transversaux, et des pieds (9) montés de façon pivotante sur le support de linge, caractérisé en ce que les longerons transversaux (2) sont constitués respectivement par un élément en matière synthétique d'un seul tenant moulé par injection, qui comprend à ses extrémités respectives un premier élément de réception (5) pour y enfoncer un longeron transversal (3) et un second élément de réception (7) destiné au montage pivotant d'un pied (9).

2. Séchoir selon la revendication 1, caractérisé en ce que les barres de grille (4) sont disposées sur ou enfoncées dans des éléments de réception (15) formés sur ou dans les longerons transversaux (2).

3. Séchoir selon la revendication 1, caractérisé en ce que chaque longeron transversal (2) comprend à chaque extrémité un prolongement (5) s'étendant dans la direction de l'autre longeron transversal, qui est muni d'une ouverture (6) pour y enfoncer un longeron transversal (3) et à partir duquel s'étend vers le bas un élément (7) dans lequel est monté de façon pivotante un pied (9).

4. Séchoir selon la revendication 3, caractérisé en ce que chaque élément (7) comprend une rainure (8) ouverte en direction de l'autre longeron transversal et destinée à la réception de l'extrémité d'un pied (9), qui est relié de façon pivotante à l'élément (7) par un axe (10).

5. Séchoir selon la revendication 4, caractérisé en ce que les extrémités des pieds (9) sont de section circulaire et en ce que les bords longitudinaux (11) des rainures (8) qui reçoivent les extrémités sont écartées d'une distance qui est légèrement inférieure au diamètre des extrémités des pieds, de manière que les pieds (9) puissent s'enclencher dans les rainures (8) dans leur position déployée.

6. Séchoir selon la revendication 3, caractérisé en ce qu'un appui (14) s'étend depuis une position qui est proche de l'extrémité inférieure de chaque prolongement (7) jusqu'à l'extrémité correspondante du longeron transversal (2).

7. Séchoir selon l'une quelconque des revendications précédentes, caractérisé en ce que les longerons longitudinaux (3) et les pieds (9) sont constitués par des tubes métalliques.

8. Séchoir selon l'une quelconque des revendications précédentes, caractérisé en ce que les extrémités inférieures dos pieds (9) montés sur un longeron transversal sont reliées l'une à l'autre par une barre (12), et en ce que les extrémités inférieures sont situées à une distance l'une de l'autre qui est inférieure à celle qui sépare les extrémités supérieures.

9. Séchoir selon l'une ou plusieurs des revendications précédentes, caractérisé en ce que des grilles de séchage additionnelles (16) sont montées latéralement sur le support de linge (1') de façon à pouvoir en être tirées latéralement.

10. Séchoir selon la revendication 9, caractérisé en ce que les grilles de séchage additionnelles (16) sont constituées par des longerons transversaux (17) et des barres de grille (18) qui les relient, la distance entre ces barres de grille étant la même que la distance entre les barres de grille (4') du support de linge (1').

11. Séchoir selon la revendication 10, caractérisé en ce que les longerons transversaux (2') du support de linge (1') comprennent un côté supérieur plan (20) et une surface latérale externe (21) formant un angle aigu avec ce dernier, et en ce que les longerons transversaux (17) des grilles de séchage (16) comprennent un côté inférieur (22) qui se dispose sur le côté supérieur susmentionné (20) et une partie de coin (23) sur leur côté supérieur, qui est orientée en oblique vers le bas et vers l'intérieur, qui entoure la surface latérale (21) susmentionnée.

12. Séchoir selon la revendication 10 ou 11, caractérisé en ce que les longerons transversaux (17) des grilles de séchage additionnelles (17) sont munis de prolongements (24) entourent en partie les longerons transversaux (2') du support de linge (1'), prolongements qui viennent en appui dans les positions d'extrémité externes des grilles de séchage sur des saillies (par exemple les appuis 7) des longerons transversaux (2') du support de linge (1').

13. Séchoir selon l'une quelconque des revendications 1 à 8, caractérisé en ce que deux grilles de séchage additionnelles (25) sont montées de façon mobile en longueur sur le support de linge (2''), grilles qui sont constituées respectivement par deux longerons transversaux (26, 27) et des barres de grille (28) qui les relient, les barres de grille (28) des grilles de séchage (25) étant décalées par rapport aux barres de grille (4'') du support de linge (1'') et passant par des ouvertures (29) des longerons transversaux (2'') du support de linge (1''), alors que les barres de grille (4'') du support de linge (1'') passent par des ouvertures (30) des longerons transversaux internes (27) des grilles de séchage (25).
